# EUROPÄISCHE PATENTSCHRIFT

(11) **EP 1 957 202 B1**
(45) Veröffentlichungstag und Bekanntmachung des Hinweises auf die Patenterteilung: **16.01.2013**
(21) Anmeldenummer: 06829385.1
(22) Anmeldetag: 07.12.2006
(51) Int. Cl.: B05B 3/04, B05B 12/08, B05B 1/18, B05B 1/30, B05B 12/12

(54) **BEREGNUNGSVORRICHTUNG**
SPRINKLING APPARATUS
DISPOSITIF D'ARROSAGE

(30) Priorität: 09.12.2005 DE 102005058798; 09.12.2005 DE 102005058796; 07.03.2006 DE 102006010342
(43) Veröffentlichungstag der Anmeldung: 20.08.2008
(73) Patentinhaber: GARDENA Manufacturing GmbH, 89079 Ulm (DE)
(72) Erfinder: SCHIEDT, Christoph, 88483 Burgrieden (DE); RENNER, Thomas, 89079 Ulm (DE)
(86) Internationale Anmeldenummer: PCT/EP2006/011766
(87) Internationale Veröffentlichungsnummer: WO 2007/065680

(56) Entgegenhaltungen:
- FR-A1- 2 758 235
- JP-A- 62 191 063
- US-A1- 3 952 954
- US-A1- 4 613 077
- US-A1- 5 248 093
- US-A1- 5 280 854

## Beschreibung

Die Erfindung betrifft eine Beregnungsvorrichtung, insbesondere zur Bewässerung von Gartenflächen.

Zur Beregnung von Gartenflächen mit Nutzpflanzen, Zierpflanzen, Rasen etc. sind insbesondere Viereckregner mit um eine horizontale Achse oszillierend schwenkbarer Düsenanordnung oder Kreis- oder Sektorenregner mit um eine vertikale Achse drehbarer Düsenanordnung gebräuchlich. Die von solchen Regnern beaufschlagbaren Flächen sind auf elementare geometrische Formen Rechteck, Kreis oder Kreissektor beschränkt, so dass im Realfall eine zu beregnende Fläche abweichender Form, eventuell unter Einsatz mehrerer beabstandeter Regner allenfalls näherungsweise gleichmäßig beregenbar ist. Seitenverhältnis beim Viereckregner bzw. Sektorenwinkel beim Sektorenregner sowie Reichweite der von der Düsenanordnung abgegebenen Strahlanordnung, welche einen oder mehrere gebündelte oder aufgefächerte Wasserstrahlen umfassen kann, können dabei einstellbar sein.

Zur gleichmäßigen Beregnung unregelmäßig berandeter Flächen ist es aus der US 6 402 048 B1 bekannt, eine um ca. 45° gegen eine vertikale Drehachse mittels eines ersten steuerbaren Motors in bestimmte Winkelstellungen zu bringen und mittels eines zweiten steuerbaren Motors ein Durchflussregulierventil zu betätigen. Der Drehwinkel und die Ventilstellung bestimmen den Auftreffpunkt des von der Düse abgegebenen Strahls in der zu beregnenden Fläche. Die Ansteuerung der beiden Motoren erfolgt durch einen programmierbaren Rechner zeitveränderlich, so dass der Auftreffpunkt des Strahls die gesamte Fläche überstreichen kann, wobei auch Teilflächen ausgespart bleiben können. Eine vereinfachte Programmierung des Rechners kann durch Eingabe von Eckpunkten eines Polygons als Flächenberandung erfolgen.

Aus der DE 10 2005 049 503 A1 ist eine Anlage zur Beregnung ungleichmäßiger Flächen bekannt, bei welcher eine Strahldüse mittels zweier steuerbarer Motoren horizontal und vertikal in vorgebbare Winkelstellungen ausgerichtet und zusätzlich mittels eines weiteren Motors die Durchflussmenge durch ein Regulierventil veränderlich einstellbar ist. Eine unregelmäßige Fläche kann auch hier durch mehrere diskrete Punkte der Flächenrandlinie vorgegeben werden. Der Auftreffpunkt wird in einem Zick-Zack-Verlauf zwischen Grenzen der zu beregnenden Fläche bewegt, wobei der Verlauf der Flächenrandlinie zwischen benachbarten vorgegebenen Punkten durch Interpolation bestimmt werden kann.

Weitere derartige Beregnungsanlagen mit horizontal und vertikal steuerbarer Ausrichtung einer Düse und steuerbarer Durchflussmenge sind z. B. aus der WO 02/060236 A1 und der WO 2006/060465 A2 bekannt.

Bei den über mehrere Parameter steuerbaren Beregnungsanlagen kann ein dem Beregnungsbetrieb vorangehender Lernbetrieb vorgesehen sein, während dessen gewünschte Auftreffpositionen des abgegebenen Strahls eingestellt und die diesen zugeordneten Steuerparameter in einer programmierbaren Steuereinrichtung abgespeichert werden. Die über mehrere Parameter steuerbaren Beregnungsanlagen sind sehr flexibel hinsichtlich der Flächenformen und Beregnungsdichte und können auch zum quasi punktuellen Gießen einzelner Pflanzen eingesetzt werden, erfordern aber vom Benutzer in der Lemphase einen nicht unerheblichen Aufwand und benötigen viel Zeit zum Überstreichen einer Fläche mit dem Auftreffpunkt des Strahls.

Die WO 2004/064498 A1 beschreibt ein Sprinklersystem mit mehreren Sprinklem an einem verzweigten Leitungssystem. In den gemeinsamen Leistungsabschnitt vor der Verzweigung ist ein Steuerglied eingefügt, welches nach Steuersignalen eines Systemcomputers die Fließgeschwindigkeit des zu den Sprinklern strömenden Wassers beeinflusst. Der Systemcomputer steuert auch Absperrventile zur Auswahl eines der mehreren Sprinkler an.

**In der Schrift** US 5 248 093 A1 **wird eine Beregnungsvorrichtung beschrieben, welche mit Hilfe des Abgriffs einer komplexen mechanischen Matrix einen aus einer Düse austretenden Wasserstrahl auf eine Beregnungsfläche mit unregelmäßiger Kontur ausstrahlt. Hierzu rotiert die Düse der Beregnungsvorrichtung um eine zur Beregnungsfläche senkrecht stehende Achse, wobei die azimutale Auslenkung der Düse während ihres Umlaufs über die mechanische Matrix gesteuert wird. In einer alternaiven Ausgestaltung der Beregnungsvorrichtung, wird vorgeschlagen, die azimutal bewegliche Düse durch eine Düseneinheit bestehend aus drei Einzeldüsen zu ersetzen, wozu die Einschränkung in Kauf genommen wird, nur noch kreisrunde Beregnungsbereiche zu beregnen.**

**Um eine beliebige Kontur eines Beregnungsbereichs zu beregnen und diese Kontur auch zwischen einzelnen bekannten, vorgebbaren Punkten auch noch über eine Interpolation schätzen zu können, wird in der Patentschrift** US 5 280 854 A1 **vorgeschlagen, einen Kreisregner mit einer integrierten elektronischen Steuereinrichtung zu versehen, welche einen programmierbaren Speicher enthält. Mittels der Steuereinrichtung wird eine um eine senkrecht zur Beregnungsfläche stehende Achse rotierende Düse während ihres Umlaufs bezüglich ihrer azimutalen Auslenkung variiert. Die Düse sendet einen stark gebündelten projektilartigen Wasserstrahl aus, der auf einem kleinen kreisrunden Fleck der Beregnungsfläche auftritt. Auf diese Weise wird eine gezielte Begrenzung des Beregnungs-bereiches möglich, so dass auch ein innerhalb der Beregnungsfläche verlaufender Gehweg von einer Beregnung ausgespart werden kann.**

Der Erfindung liegt die Aufgabe zugrunde, eine **weitere** vorteilhaft aufgebaute Beregnungsvorrichtung und ein Verfahren zur Beregnung ungleichmäßig berandeter Flächen anzugeben.

Erfindungsgemäße Lösungen sind in den unabhängigen Patentansprüchen beschrieben. Die abhängigen Ansprüche enthalten vorteilhafte Ausgestaltungen und Weiterbildungen der Erfindung.

Die Kombination einer durch eine elektronische Steuereinrichtung steuerbaren Beregnungsvorrichtung zur Beregnung unregelmäßig berandeter Flächen mit einer Düsenanordnung mit mehreren Einzeldüsen, welche gleichzeitig mehrere einzelne Strahlen einer mehrstrahligen Strahlanordnung abgeben, und mit einem in das Regnergehäuse integrierten stromaufwärts der Düsenanordnung angeordneten Regulierventil erweist sich als besonders vorteilhaft.

Die Düsenanordnung mit mehreren Einzeldüsen ermöglicht auf besonders vorteilhafte Weise die weitgehend gleichmäßige Beregnung eines Winkelsegments über einen großen Variationsbereich der Reichweite der Strahlanordnung, wobei ein Winkelsegment von der Düsenanordnung über die der jeweiligen Winkelstellung zugeordnete Reichweite bis zum Rand der zu beregnenden Fläche reicht. Die Reichweite der Strahlanordnung ist dabei die von der Winkelstellung abhängige Reichweite des am weitesten reichenden Einzelstrahls. Während bei Beregnung eines Winkelsegments mittels einer Einzeldüse gegebenenfalls mit nachfolgenden strahlbeeinflussenden Elementen das Strahlbild und eine über die radiale Erstreckung gleichmäßige Beregnung nur über einen geringen Variationsbereich der Reichweite befriedigend ist, ermöglicht die Düsenanordnung mit mehreren Einzeldüsen einen wesentlich größeren Variationsbereich der Reichweite, insbesondere durch Zuordnung von Einzelstrahlen zu verschiedenen radialen Beregnungsabschnitten.

Insbesondere von Vorteil ist, die Einzeldüsen in fester vertikaler Winkelstellung bezüglich der Drehachse auszurichten, wobei vorzugsweise die einzelnen Strahlen beim Austritt aus den Einzeldüsen ein divergierendes Strahlbündel bilden. Hierdurch können zusätzliche Antriebsmittel für eine veränderliche vertikale Ausrichtung und deren Ansteuerung durch die Steuereinrichtung entfallen und sowohl der mechanische Aufwand als auch der Verbrauch elektrischer Energie gering gehalten werden.

Durch die gleichzeitige Beregnung der ganzen radialen Erstreckung eines Winkelsegments bis zu der Berandung der Fläche aus einer Düsenanordnung, vorzugsweise mit mehreren Einzeldüsen entfällt die Reichweitenvariation eines annähernd punktförmig beregnenden Strahls mittels Durchflussvariation oder vertikaler Düsenschwenkung innerhalb einer Drehwinkelstellung, so dass die Beregnung einer Fläche wesentlich schneller erfolgen kann und Steuerungsaufwand entfällt.

Die Düsenanordnung ist vorteilhafterweise gleichmäßig, d. h. mit im wesentlichen konstanter Drehgeschwindigkeit um die vertikale Drehachse geschwenkt, wobei der Antrieb für die Schwenkbewegung vorzugsweise über eine von wenigstens einem Teil des zur Düsenanordnung strömenden Wassers durchströmte Antriebseinrichtung erfolgt. Die Antriebseinrichtung kann insbesondere ein von dem durchströmenden Wasser beaufschlagtes Turbinenrad und eine Getriebeanordnung enthalten. Hierdurch entfällt der Verbrauch elektrischer Leistung für einen elektrischen Stellmotor für die Drehwinkeleinstellung. Die aktuelle Drehwinkelstellung der Düsenanordnung kann z. B. über einen Drehwinkelsensor der Steuereinrichtung zur Verfügung gestellt sein.

Durch die bezüglich der Drehachse festen vertikalen Winkel der Düsenanordnung ohne vertikale elektromotorische Verstellung und/oder durch die wasserdurchströmte Antriebseinrichtung ohne elektromotorische Verstellung der Drehwinkelstellung und/oder durch die innerhalb einer Drehwinkelstellung im wesentlichen konstante Einstellung der Stellmittel ohne radiales Abfahren mit einem punktuellen Strahl ergibt sich ein besonders geringer Verbrauch elektrischer Leistung im Betrieb der Beregnungsvorrichtung, so dass eine wiederaufladbare Akkumulatoreinrichtung als elektrische Energiequelle und eine Solarzellenanordnung zu deren Aufladung mit geringem Platzbedarf ausgeführt sein können.

Durch die Interpolation von Zwischenwerten aus einer zweiten Anzahl von unterscheidbaren Winkelstellungen ist es besonders einfach, Flächen mit weitgehend beliebigen Konturen bei geringem Aufwand mit guter Annäherung durch eine größere erste Anzahl von unterscheidbaren Winkelstellungen und zugeordnete Steuerwerte zu beschreiben und gleichmäßig mit der Strahlanordnung zu beaufschlagen. Insbesondere kann in einer Einstellphase oder Lemphase die Anzahl der durch einen Nutzer einzuprogrammierenden Steuerwerte gering und wesentlich niedriger gehalten werden als die gesamte Anzahl der für die Steuereinrichtung unterscheidbaren Winkelstellungen der Düsenanordnung.

Die Interpolation von Steuerwerten in Winkelstellungen ohne einprogrammierte Steuerwerte aus benachbarten Winkelstellungen mit einprogrammierten Steuerwerten erfolgt vorteilhafterweise nach einer oder mehreren in der Steuereinrichtung vorgegebenen Interpolationsvorschriften. Vorteilhafterweise ist die Interpolationsvorschrift von der Art, dass die Endauftreffpunkte der Strahlanordnung zu den interpolierten und zu den für die Interpolation herangezogenen einprogrammierten Steuerwerten auf einer elementaren einfachen geometrischen Kurve, z. B. einer Geraden oder einem Kreisbogen liegen. Eine solche Interpolationsvorschrift lässt sich mit Hilfe der Winkelfunktionen (sin, cos, tan, ...) leicht aufstellen. In bevorzugter Ausführung wird ausschließlich eine auf eine Gerade als Ortskurve der Reichweiten-Endpunkte gerichtete Interpolationsvorschrift benutzt. Gekrümmte Abschnitte einer Flächenkontur können dann durch eine Folge gerader Abschnitte angenähert werden. Die Beschränkung auf eine Interpolationsvorschrift, welche auf eine Gerade als Ortskurve der Strahlanordnung-Endpunkte gerichtet ist, ist für den Benutzer besonders augenfällig und leicht handhabbar.

Die für die Steuereinrichtung unterschiedbaren Winkelstellungen sind vorteilhafterweise durch gleichmäßige Winkelschritte von maximal 6 Grad, insbesondere maximal 4 Grad um die Drehachse gegeben. Die Drehung der Düsenanordnung erfolgt vorteilhafterweise kontinuierlich gleichmäßig, insbesondere über einen von wenigstens einem Teil des zu der Düsenanordnung strömenden Wassers durchströmten Antrieb, insbesondere mit einem Turbinenrad und einem Getriebe. Die Drehwinkelinformation wird vorteilhafterweise durch einen bei der Düsenanordnung angeordneten Drehwinkelsensor als elektrisches Signal für die Steuereinrichtung bereitgestellt.

Die Einstellung der Reichweite der von der Düsenanordnung abgegebenen Strahlanordnung durch die Steuereinrichtung nach Maßgabe des zu der jeweils aktuellen Winkelstellung einprogrammierten oder interpolierten Steuerwerts erfolgt vorteilhafterweise über ein Regulierventil im Zuleitungsweg des zur Düsenanordnung strömenden Wassers. Vorteilhafterweise ist der maximal einstellbare wirksame Ventilquerschnitt kleiner als der Düsenquerschnitt der Düsenanordnung, bei einer Düsenanordnung mit mehreren Einzeldüsen kleiner als die Summe der Düsenquerschnitte der mehreren Einzeldüsen. Das Regulierventil kann insbesondere ein schwimmend gelagertes Scheibenventil sein. Das Regulierventil ist vorteilhafterweise in das Gehäuse der Beregnungsvorrichtung integriert. Die aktuelle Einstellung des Regulierventils kann vorteilhafterweise durch eine weitere Sensoranordnung, welche in einfacher Ausführung beispielsweise ein Drehpotentiometer sein kann, bestimmt oder überwacht werden.

Die Einprogrammierung eines Steuerwertes erfolgt vorteilhafterweise dadurch, dass in einer bestimmten Winkelstellung der Düsenanordnung der Benutzer über ein erstes Bedienelement die Stellung des Regulierventils so beeinflusst wird, dass die abgegebene Strahlanordnung die gewünschte Reichweite bis zu der Kontur der zu beregnenden Fläche einnimmt. Ist nach Ansicht des Benutzers die gewünschte Reichweite mittels des Regulierventils über das erste Bedienelement richtig eingestellt, veranlasst der Benutzer die Einprogrammierung eines der erreichten Ventilstellung entsprechenden Steuerwerts in einen programmierbaren Steuerwertspeicher, beispielsweise über ein zweites Bedienelement. Erstes und zweites Bedienelement können vorteilhafterweise baulich vereint sein in einem Element mit wenigstens zwei unterschiedlichen Betätigungsmöglichkeiten, z. B. ein Drehknopf mit zusätzlicher axialer Tastfunktion.

Die Bedienelemente sind in vorteilhafter Ausführungsform in das Gehäuse der Beregnungsfunktion integriert. Hierdurch kann vorteilhafterweise der Benutzer in einer Einstellphase die Düsenanordnung in einer Winkelstellung von Hand anhalten, bis über die Bedienelemente die gewünschte Reichweite eingestellt und ein Steuerwert einprogrammiert ist. In anderer Ausführung können auch Arretiermittel zur Arretierung der Düsenanordnung in einer Winkelstellung vorgesehen sein. Die Reichweitenverstellung und Einprogrammierung eines Steuerwertes kann selbstverständlich auch während der kontinuierlichen Weiterdrehung der Düsenanordnung erfolgen.

In anderer Ausführung mit über einen elektrisch steuerbaren Motor drehbarer Düsenanordnung kann in der Einstellphase auch eine bestimmte Winkelstellung gezielt eingestellt und bis zur Einprogrammierung eines Steuerwerts beibehalten werden.

Die Steuereinrichtung mit dem Speicher für die Steuerwerte ist vorteilhafterweise in das Gehäuse der Beregnungsvorrichtung integriert.

Die in das Gehäuse der Beregnungsvorrichtung integrierten elektrischen Baugruppen sind vorzugsweise aus einem gleichfalls in das Gehäuse der Beregnungsvorrichtung integrierten elektrischen Energiespeicher mit elektrischer Energie versorgt. Der Energiespeicher ist vorzugsweise ein wiederholt aufladbarer Akkumulator. In besonders vorteilhafter Ausführung ist in oder bei dem Gehäuse der Beregnungsfunktion eine Solarzellenanordnung vorgesehen, über welche der Akkumulator aufgeladen wird.

Die interpolierten Steuerwerte können in einer ersten vorteilhaften Ausführung nach Abschluss einer Einstellphase für alle Winkelstellungen ohne programmierten Steuerwert in einem einmaligen Berechnungsvorgang bestimmt und in den Steuerwertspeicher zusätzlich zu den programmierten Steuerwerten eingeschrieben werden. In anderer vorteilhafter Ausführung können die interpolierten Steuerwerte auch fortwährend neu berechnet werden.

Besonders vorteilhaft ist ein von der Düsenanordnung erzeugtes Strahlbild mit aus Einzeldüsen austretenden Strahldüsen, bei welchem die Einzelstrahlen in allen Drehwinkeleinstellungen der Düsenanordnung und für alle einstellbaren Reichweiten im wesentlichen in einer gemeinsamen vertikalen Ebene liegen und voneinander verschiedene Reichweiten besitzen. Vorzugsweise verlaufen die Einzelstrahlen bei den Düsenaustritten divergent und in größerer Entfernung sich überschneidend.

Durch die Überschneidung von einzelnen Strahlen wird an den Überschneidungen eine Störung des Strahlverlaufs eingefügt, welche zu einer Verbreiterung der Wasserverteilung des Einzelstrahls und somit zu einer gleichmäßigen radialen Verteilung des ausgebrachten Wassers führt. Die mehreren Strahlen liegen typischerweise nicht exakt in einer Ebene, da allein die langsame Drehbewegung der Düsenanordnung um die vertikale Drehachse eine geringe Abweichung von einem Strahlverlauf in einer Ebene gegeben ist. Ferner wirken Luftbewegungen unterschiedlich auf die verschiedenen Einzelstrahlen ein und die Einzelstrahlen sind auch als Solostrahlen nicht über den gesamten Verlauf konzentriert und Fluktuationen unterworfen. Im Sinne der Erfindung im wesentlichen in einer Ebene liegend ist daher so zu verstehen, dass die mehreren Einzelstrahlen so wenig von einer gedachten gemeinsamen vertikalen Ebene abweichen, dass eine gegenseitige Überschneidung der Strahlverläufe mit Strahlstörungen an den Überschneidungen auftritt.

Als Solostrahl sei hierbei und im folgenden die fiktive Situation eines Einzelstrahls ohne Beeinflussung durch die anderen Strahlen verstanden.

Vorteilhafterweise verlaufen die einzelnen Strahlen beim Austritt aus den zugeordneten Einzeldüsen unabhängig von der über das Regulierventil eingestellten Reichweite weitgehend laminar, insbesondere auch bei der größten einstellbaren Reichweite, d. h. der größten einstellbaren Durchflussmenge. Laminare Strahlen sind besonders wenig windanfällig und in ihrem Verlauf als Solostrahlen besonders genau einstellbar. Insbesondere bleibt der relative Verlauf der Einzelstrahlen unabhängig von der veränderlich einstellbaren Reichweite des Strahlbilds, bestimmt durch die Reichweite des am weitesten reichenden Einzelstrahls, bei variierender Reichweite des Strahlbilds im wesentlichen erhalten. Der laminare Strahlverlauf bleibt auch als Solostrahl nicht über den gesamten Strahlverlauf erhalten. Der Strahl erfährt eine Verbreiterung und Zerteilung in Teilstrahlen, Strahlabschnitten und Tropfen unterschiedlicher Größe, so dass auch an den zumindest überwiegenden Überschneidungen keine gebündelten Laminarstrahlen aufeinander treffen. Ein über alle Überschneidungen gemittelter Winkel zwischen sich überschneidenden Einzelstrahlen beträgt vorteilhafterweise wenigstens 30 Grad.

Die mehreren Einzelstrahlen weisen beim Düsenaustritt vorteilhafterweise unterschiedliche Winkel der Strahlrichtungen gegen die Drehachse auf, wobei vorzugsweise die Einzelstrahlen in der Nähe der Düsenaustritte ein divergierendes Strahlbündel als Strahlbild zeigen. Vorteilhafterweise gilt zumindest für die überwiegende Anzahl, vorzugsweise alle der Einzelstrahlen, dass ein geringerer Austrittswinkel des Einzelstrahls gegen die Vertikale korreliert ist mit einer geringeren Reichweite als Solostrahl. An Überkreuzungen von zwei Strahlen befindet sich vorteilhafterweise wenigstens einer der beiden Strahlen auf einem fallenden Abschnitt der Strahlkurve. Vorteilhafterweise beträgt der kleinste Austrittswinkel gegen die vertikale Drehachse wenigstens 6 Grad, insbesondere wenigstens 9 Grad. Der kleinste Austrittswinkel beträgt vorteilhafterweise höchstens 20 Grad, insbesondere höchstens 15 Grad. Der maximale Austrittswinkel beträgt vorteilhafterweise höchstens 60 Grad. Die Differenz zwischen kleinstem und größtem Austrittswinkel beträgt vorteilhafterweise wenigstens 30 Grad. Vorteilhafterweise umfasst das Strahlbild wenigstens vier Einzelstrahlen. Die Einzeldüsen der Düsenanordnung sind vorteilhafterweise in einer Reihe angeordnet. Die Einzeldüsen können innerhalb der Düsenanordnung in unterschiedlichen relativen Positionen, auch auf bezüglich der Drehachse entgegen gesetzten Seiten angeordnet sein, die Projektionen der abgegebenen Strahlen auf die zu beregnende Fläche weisen aber alle in dieselbe Richtung der gemeinsamen genannten vertikalen Ebene.

Auch bei bekannten Regneranordnungen können kurzzeitig Überschneidungen von Einzelstrahlen auftreten, z. B. bei einem Viereckregner beim Durchschwenken durch die die horizontale Schwenkachse enthaltende vertikale Ebene, wobei hierbei eine Strahlüberschneidung aber zufällig, unerwünscht und nachteilig ist, wogegen bei der Erfindung zur Erreichung einer gleichmäßigen Beregnungsdichte bei großem Verstellbereich der Reichweite der Strahlanordnung die Überschneidung von Strahlen gezielt eingesetzt wird und fortlaufend gegeben ist.

Die radialen Beregnungsbereiche der Einzelstrahlen als Solostrahlen sind vorteilhafterweise nicht gegenseitig überlappend. Unter Beregnungsbereich eines Einzelstrahls als Solostrahl sei beispielsweise der Bereich verstanden, innerhalb dessen die Beregnungsdichte wenigstens ein Mindestmaß, z. B. 20 % der maximalen Beregnungsdichte dieses Einzelstrahls beträgt.

Die Reichweite des Strahlbilds mit gleichmäßiger Flächenberegnung ist vorteilhafterweise um einen Faktor von wenigstens 2, insbesondere wenigstens 3 veränderbar. Die Veränderung der Reichweite erfolgt vorteilhafterweise durch Veränderung des Strömungsquerschnitts des Regulierventils, wobei der maximal einstellbare Strömungsquerschnitt des Regulierventils vorteilhafterweise geringer ist als die Summe der Strömungsquerschnitte aller Einzeldüsen der Düsenanordnung. Die Düsenquerschnitte der Einzeldüsen sind vorteilhafterweise wenigstens teilweise unterschiedlich, wobei vorteilhafterweise den Strahl mit der größten Reichweite der größte Düsenquerschnitt zugeordnet sein kann. Die Erfindung ist nachfolgend anhand bevorzugter Ausführungsbeispiele unter Bezugnahme auf die Abbildungen noch eingehend veranschaulicht. Dabei zeigt:
- Fig. 1: eine zu beregnende Fläche in Draufsicht,
- Fig. 2: die Fläche nach Fig. 1 mit anderer Regnerposition,
- Fig. 3: einen Schnitt durch eine bevorzugte Ausführung einer Beregnungsvorrichtung,
- Fig. 4: eine Beregnungsvorrichtung der in Fig. 3 skizzierten Art in einem abdeckbaren Bodenschacht.
- Fig. 5: ein Schema einer Beregnungsvorrichtung mit veränderlich steuerbarer Reichweite,
- Fig. 6: ein Strahlbild in unterschiedlichen Reichweiteneinstellungen,
- Fig. 7: eine schematische Überkreuzung zweier Einzelstrahlen,
- Fig. 8: einen Ausschnitt mit einer Düsenanordnung.

In Fig. 1 ist eine zu beregnende Fläche BF mit einer umrandenden Flächenkontur FK skizziert, welche im Beispielsfall mehrere gerade Konturabschnitte und einen Bogenabschnitt aufweist. Innerhalb der Fläche ist eine Beregnungsvorrichtung RV angeordnet, welche periodisch fortgesetzt vollständig um die Drehachse gedreht wird. Die Beregnungsvorrichtung enthält eine um eine im wesentlichen vertikale Drehachse DA drehbare Düsenanordnung, welche Wasser in Form einer Strahlanordnung mit einem oder mehreren, gebündelten oder aufgefächerten Strahlen abgibt. In der Draufsicht verläuft die Strahlrichtung von der Drehachse radial nach außen.

Die Drehung um die Drehachse sei als im wesentlichen gleichmäßig kontinuierlich angenommen. Bezüglich einer a priori beliebig ausgerichteten Winkelreferenzrichtung NW nimmt die Ausrichtung der Düsenanordnung bzw. die Strahlrichtung der Strahlanordnung bei der Drehung periodisch fortschreitende Drehwinkel an, welche für zwei Strahlen R1 und R2 mit W1 bzw. W2 bezeichnet sind. Die Drehwinkelstellung der Düsenanordnung relativ zu einem bezüglich der Fläche BF feststehenden Regnergehäuse wird fortlaufend mittels eines Drehwinkelsensors in Auflösungsschritten WA von z. B. 2 Grad ermittelt und für eine Steuereinrichtung bereitgestellt. Die Größe der Auflösungsschritte und der Drehbereich der Düsenanordnung, welcher bei einem Sektorenregner vorteilhafterweise einstellbar sein kann, bestimmen eine erste Anzahl von unterscheidbaren Drehwinkelstellungen. Einige Drehwinkelstellungen sind als radiale Linien von der Beregnungsvorrichtung bis zur Flächenkontur eingezeichnet.

Der Benutzer kann, z. B. über eine Fernbedienung oder vorteilhafterweise auf der der Strahlanordnung abgewandten Seite der Düsenanordnung befindlich direkt an der Beregnungsvorrichtung die Reichweite der abgegebenen Strahlanordnung gezielt verändern.

In bevorzugter Ausführung ist die Düsenanordnung in beliebiger Winkelstellung anhaltbar, vorzugsweise durch Festhalten von Hand durch den Benutzer. Vorteilhafterweise ist hierfür zwischen eine Antriebseinheit und die Düsenanordnung eine Überlastkupplung eingefügt.

Der Benutzer wählt entlang der Flächenkontur FK markante Punkte als Eckpunkte eines die Fläche BF umgebenden Polygons aus, welches mit für den Benutzer ausreichender Genauigkeit die tatsächliche Kontur FK beschreibt. Ein Bogenverlauf kann vorteilhafterweise durch mehrere gerade Abschnitte näherungsweise beschrieben werden. Die ausgewählten Eckpunkte sind in Fig. 1 mit E1 bis E9 bezeichnet.

Der Benutzer stellt in einer Einstellphase für jede Winkelstellung der Düsenanordnung, in welcher die Strahlrichtung auf einen solchen Eckpunkt gerichtet ist, die Reichweite der Strahleinordnung ein, wobei die Übereinstimmung der Reichweite direkt visuell kontrollierbar ist, und programmiert einen der jeweiligen Reichweite entsprechenden Steuerwert in Zuordnung zu dem jeweiligen Drehwinkel in einen Speicher einer Steuereinrichtung ein. In Drehwinkel-Zwischenstellungen mit Ausrichtungen der Düsenanordung zwischen benachbarten Eckpunkten braucht keine Reichweiteneinstellung durch den Benutzer erfolgen, so dass mit nur wenigen Einstellungen die gesamte Fläche hinreichend genau beschreibbar ist. Die Reichweiten sind mit R1, R2 ... bezeichnet.

Nach Abarbeitung aller ausgewählten Eckpunkte mit Einstellung der jeweils gewünschten Reichweite und Einprogrammieren des entsprechenden Steuerwerts in einen Steuerwertspeicher wird die Einstellphase abgeschlossen und in dem Steuerwertspeicher liegt eine zweite Anzahl, im Beispiel neun, von Wertepaaren aus Drehwinkelstellung und Steuerwert vor.

In einer späteren Betriebsphase mit unveränderter Position und Ausrichtung des Gehäuses der Beregnungsvorrichtung, in welcher die Düsenanordnung mittels einer Antriebsvorrichtung kontinuierlich um die Drehachse gedreht wird, stellt die Steuereinrichtung für jede in der Steuereinrichtung mittels des Drehwinkelsensors unterscheidbare Drehwinkelstellung einen Steuerwert für ein Stellglied zur Veränderung der Reichweite der abgegebenen Strahlanordnung bereit. Die Anzahl der unterscheidbaren Drehwinkelstellungen umfasst neben der geringen Anzahl der Drehwinkelstellungen W1, W2, ... zu den ausgewählten Eckpunkten E1, E2, ... noch eine typischerweise viel größere Zahl von Drehwinkel-Zwischenstellungen. Die dem Steuerwert korrekt entsprechende Stellung des Stellglieds kann vorteilhafterweise unter Einsatz eines Positionssensor für das Stellglied eingestellt bzw. überwacht werden.

Während für die kleine Anzahl von Drehwinkelstellungen zu den Eckpunkten E1, E2, ... durch den Benutzer einprogrammierte Steuerwerte vorliegen, erzeugt die Steuereinrichtung Steuerwerte zu den Zwischenstellungen durch Interpolation. Die interpolierten Steuerwerte können fortlaufend neu generiert oder vorzugsweise mit dem Ende der Einstellphase einmal berechnet und abgespeichert werden.

Die Erzeugung von interpolierten Steuerwerten zu Drehwinkelzwischenstellüngen erfolgt in der Art, dass die Reichweiten zu zwischen zwei benachbarten Eckpunkten liegenden Zwischenstellungen alle auf einer geraden Linie zwischen den beiden Eckpunkten liegen. Eine bis zum Punkt Ei reichende Reichweite Ri in einer Drehwinkelzwischenstellung Wi zwischen den Drehwinkelstellungen W1, W2 errechnet sich dann als Funktion von Reichweiten R1, R2 und Winkeln W1, W2 zu benachbarten Eckpunkten E1, E2. $Ri \left(Wi\right) = Funktion \left(R⁢1,R⁢2,W⁢1,W⁢2\right)$

Bei der Ermittlung der interpolierten Steuerwerte ist noch zu berücksichtigen, dass die Beziehung zwischen Steuerwert und Reichweite nichtlinear sein kann und gegebenenfalls eine Kennlinienfunktion mit eingerechnet werden muss, welche von dem konstruktiven Aufbau der Beregnungsvorrichtung mit dem angesteuerten Stellglied im Einzelfall abhängt und vom Hersteller als Funktionsverlauf in der Steuereinrichtung für die Interpolation vorgegeben ist und damit vom Benutzer nicht gesondert beachtet werden muss. Anstelle einer Rechenformel kann die Interpolationsvorschrift und/oder eine Kennlinienfunktion auch als Tabelle abgespeichert sein.

Die Beregnungsvorrichtung kann zusätzlich in vorteilhafter Ausführung einen vom Benutzer wählbaren Betriebsmodus aufweisen, in welcher die Reichweite unabhängig von der Drehwinkelstellung und vom Benutzer vorteilhafterweise einstellbar ist, so dass die Funktion eines Kreis- oder Sektorenregners mit einstellbarem Beregnungsradius gegeben ist.

In Fig. 1 ist als Beregnungsvorrichtung ein Kreisregner mit periodisch fortgesetzter Drehung über 360 Grad angenommen. Die Fläche BF der Fig. 1 könnte auch mit einem z. B. am Eckpunkt E7 angeordneten Sektorenregner, welcher lediglich einen Sektor von ca. 240 Grad von E8 über E1 nach E6 überstreicht und dabei vorteilhafterweise alternierend im und gegen den Uhrzeigersinn gedreht ist, beregnet werden, wie in Fig. 2 skizziert. Vorteilhafterweise ist die Beregnungsvorrichtung sowohl zur kontinuierlichen Drehung nach Art eines Kreisregners als auch zur Hin- und Herschwenkung nach Art eines Sektorenregners betreibbar.

Fig. 2 zeigt eine vorteilhafte Ausführung einer erfindungsgemäßen Beregnungsvorrichtung. Ein Gehäuse BG ist vorteilhafterweise mit einer im wesentlichen ebenen Grundfläche GF auf einer Stellfläche SF, insbesondere Erdboden aufstellbar und vorteilhafterweise durch zusätzliche Verankerungselemente, wie z. B. Erdnägel auf diesem positionsfest festlegbar. Über eine Schlauchkupplung SK, Zuleitungskanal ZL im Gehäuse BG und ein Schmutzfilter FI gelangt Wasser zu einem elektrisch steuerbaren Regulierventil RE, welches vorzugsweise als drehbares Scheibenventil ausgeführt ist. Über einen Stellmotor SM ist der Strömungsquerschnitt des Scheibenventils zwischen einer Schließstellung und einer maximalen Öffnungsstellung variierbar. Nach dem Regulierventil strömt das Wasser durch eine Antriebseinrichtung AE zu einer Düsenanordnung DU. Von der Antriebseinrichtung ist in Fig. 3 der Übersichtlichkeit halber nur die Aufnahmekammer dargestellt, in welcher typischerweise ein von einem Teil des zu der Düsenanordnung strömenden Wassers angetriebenes Turbinenrad und ein mehrstufiges drehzahluntersetzendes Getriebe angeordnet ist.

Die Düsenanordnung DU umfasst vorteilhafterweise mehrere Einzeldüsen, welche eine Strahlanordnung SA mit mehreren gebündelten Einzelstrahlen abgeben. Vorteilhafterweise ist die Summe aller Düsenquerschnitte größer als der maximale Durchtrittsquerschnitt des Regulierventils RE. Die Wurfweite des am weitesten reichenden Einzelstrahls der Strahlanordnung sei als Reichweite der Strahlanordnung verstanden. Die Düsenanordnung DU ist in einem relativ zu dem Gehäuse BG um eine im wesentlichen vertikale Drehachse DA drehbaren Regnerkopf DK ausgebildet, welcher mit dem Getriebeausgang der Antriebseinrichtung gekoppelt ist, vorzugsweise über eine Überlastkupplung.

Zwischen dem Regnerkopf DK und dem feststehenden Gehäuse BG kann eine Einrichtung SS zur veränderlichen Einstellung eines Winkelsektors vorgesehen sein, mittels welcher ein Schwenkbereich des drehbaren Regnerkopfs DK um die Drehachse DA vom Benutzer eingestellt werden kann. Eine derartige Sektoreneinstellung als solche ist allgemein bekannt. Der Regnerkopf wird dann im Betrieb zwischen den Sektorbegrenzungen hin und her geschwenkt.

Ein Drehwinkelsensor DS erzeugt im Betrieb Sensorsignale für eine elektronische Steuereinrichtung SE zur Bestimmung der aktuellen Drehwinkelstellung des Regnerkopfs bzw. der an diesem ausgebildeten Düsenanordnung DU bezüglich einer gehäusefesten Referenzrichtung. Der Regnerkopf ist vorteilhafterweise in Form einer nach unten offenen Glocken- oder Topfform ausgebildet und umgibt den Drehwinkelsensor, welcher dadurch gegen Verschmutzung besonders gut gesichert ist.

Die Steuereinrichtung SE, der Drehwinkelsensor DS und der Stellmotor SM sind aus einer Akkumulator- oder Batterieanordnung BA mit elektrischer Energie versorgt. Die Steuereinrichtung und das Regulierventil mit Stellmotor sind in das Gehäuse BG integriert.

Ein erstes Bedienelement BE1, welches z. B. als Drehknopf ausgebildet ist, ist gleichfalls in das Gehäuse integriert und ist so mit Steuereinrichtung SE und/oder Stellmotor SM elektrisch verbunden, dass je nach Drehrichtung des Bedienelements das Regulierventil weiter geöffnet oder geschlossen und so die Reichweite der Strahlanordnung SA beeinflusst wird. Vorzugsweise wirkt das Bedienelement auf die Steuereinrichtung SE zur Veränderung eines Steuersignals an den Stellmotor. Ein zweites Bedienelement BE2, mittels dessen ein der aktuellen Ventilstellung und damit der aktuell eingestellten Reichweite der Strahlanordnung entsprechender Wert des Steuersignals als Steuerwert mit Zuordnung zu der über den Drehwinkelsensor bestimmten Drehwinkelstellung der Düsenanordnung in einen Speicher der Steuereinrichtung einprogrammierbar ist, kann z. B. als Drucktaster ausgeführt sein, welcher durch Druck auf den Drehknopf betätigbar ist. Die Ausführung des Bedienelements ist im Detail in vielen an sich bekannten Varianten zugänglich. Beispielsweise kann anstelle des Drehknopfs eine Tasteranordnung mit einem Taster zur Erhöhung und einem Taster zur Verringerung der Reichweite vorgesehen sein, welche auch in Form einer Wippe ausgeführt sein können.

In einer Einstellphase wird der Regnerkopf mit der Düsenanordnung unter der Einwirkung der Antriebseinrichtung oder vom Benutzer von Hand in eine Drehwinkelstellung gebracht, in welcher die radiale Strahlrichtung der Strahlanordnung SA auf einen der Eckpunkte E1 bis E7 nach Fig. 1 gerichtet ist. In dieser Drehwinkelstellung stellt der Benutzer mittels des Drehknopfs BE1 die gewünschte Reichweite der Strahlanordnung ein und programmiert mittels der Funktion des zweiten Bedienelements BE2 einen der eingestellten Reichweite zugehörigen Steuerwert mit Zuordnung zu dem in der Steuereinrichtung über dem Drehwinkelsensor bekannten Wert der aktuellen Drehwinkelstellung in den Speicher der Steuereinrichtung ein. Der Regnerkopf kann hierbei von Hand gegen Weiterdrehen gehalten werden. Die Überlastkupplung zwischen Ausgang der Antriebseinrichtung und Regnerkopf verhindert eine Beschädigung der Antriebseinrichtung bei Handeinwirkung auf den Regnerkopf. Für alle ausgewählten Eckpunkte wird in entsprechender Weise ein Wertepaar aus Steuerwert und Drehwinkelstellung in den Speicher der Steuereinrichtung einprogrammiert.

Nach Abschluss der Einstellphase können in der Steuereinrichtung aus den einprogrammierten Steuerwerten zu wenigen ausgewählten Drehwinkelstellungen zusätzlich interpolierte Steuerwerte zu Drehwinkel-Zwischenstellungen bestimmt und in dem Speicher der Steuereinrichtung eingespeichert werden. Das Ende der Einstellphase kann durch ein gesondertes Bedienelement, durch eine besondere Signalisierung eines für eine andere Funktion vorhandenen Bedienelements, durch Eindrehen des Regnerkopfs in einen bereits bearbeiteten Winkelbereich usw. vom Benutzer kommandiert werden. In der Betriebsphase zur Beregnung der Fläche BF wird der Regnerkopf mit der Düsenanordnung durch die Antriebseinrichtung kontinuierlich um die Drehachse gedreht, zur Überstreichung eines Vollkreises typischerweise mit gleichbleibender Drehrichtung, zur Überstreichung nur eines Sektors mit an den Sektorgrenzen jeweils umgeschalteter Drehrichtung. Während der Drehung ist in der Steuereinrichtung aus dem Sensorsignal des Drehwinkelsensors immer die aktuelle Drehwinkelstellung bestimmbar. Aus dem Speicher der Steuereinrichtung wird zu jeder Drehwinkelstellung ein zugeordnet durch Einprorammieren oder nach Interpolation abgespeicherter Steuerwert abgerufen und der Stellmotor nach Maßgabe dieses Steuerwerts angesteuert, um das Regulierventil in eine entsprechende Stellung zu bringen und eine bestimmte Reichweite der Strahlanordnung zu bewirken. Die Steuerwerte zu Drehwinkel-Zwischenstellungen können auch anstelle der einmaligen Berechnung und Abspeicherung am Ende einer Einstellphase, fortlaufend durch Interpolation ermittelt werden. Eine dem Steuerwert entsprechende Stellung des Regulierventils kann vorteilhafterweise über ein mit der Drehung des Regulierventils gekoppeltes Drehpotentiometer DP eingeregelt oder überwacht werden.

Fig. 4 zeigt einen Schnitt durch eine weitere besonders vorteilhafte Beregnungsvorrichtung, bei welcher eine Vorrichtung nach Art der Fig. 3 in einem Schachtgehäuse SG untergebracht ist. Das Schachtgehäuse ist oben durch einen aufklappbaren Deckel DE abgedeckt und wird typischerweise in dem Boden eingegraben, so dass der Schachtdeckel annähernd auf dem Niveau des umgebenden Erdreichs liegt. Die Zuleitung ist hier als Bodenanschluss ZS von unten über z. B. ein im Erdboden verlegtes Rohr vorgesehen. Der Schachtdeckel ist in an sich bekannter Weise automatisch bei Zuleitung von unter Druck stehendem Wasser über die Zuleitung ZS zu der Beregnungsvorrichtung aufklappbar, indem eine Zweigleitung SL zu einem verschiebbaren Stempel SD führt, welcher in der Nähe eines Deckelschamiers öffnend, z. B. entgegen einer schließend wirkenden Rückstellfeder, auf den Schachtdeckel einwirkt.

Als elektrische Energiequelle ist in dieser Ausführung ein wieder aufladbarer Akkumulator AB vorgesehen, welcher durch eine vorteilhaft im Schachtdeckel geschützt hinter einem Fenster FE angeordnete Solarzelle SZ aufladbar ist. Die Kombination eines Akkumulators im Schacht und einer Solarzelle im Schachtdeckel macht sich vorteilhaft zu nutze, dass typischerweise die Beregnungsvorrichtung nicht dauernd in Betrieb ist, sondern im Regelfall zeitlich überwiegend außer Betrieb ist, wobei dann durch die automatische Betätigung der Schachtdeckel geschlossen ist und die Solarzelle den Akkumulator lädt. Die Solarzelle beansprucht in dieser Anordnung keinen für andere Funktionen wichtigen Oberflächenbereich. Durch die Klappbewegung des Deckels ist gewährleistet, dass das Fenster FE im Regelfall nicht z. B. durch Pflanzen oder Laub abgedeckt ist. Der Akkumulator ist im Bedarfsfall auch über ein externes Ladegerät aufladbar.

Die in der Steuereinrichtung in Speichern abgelegte Interpolationsvorschrift oder Tabellen oder Ablaufprogramme sind vorteilhafterweise durch ein externes Programmiergerät veränderbar, so dass neuere Versionen für solche abgespeicherte Information in die Steuereinrichtung übertragbar sind.

Die Fig. 5 zeigt schematisch den bevorzugten Aufbau einer Bewässerungsvorrichtung zur Bewässerung von unregelmäßig berandeten Flächen. Eine Regneranordnung RA besitzt eine Düsenanordnung DU, welche bezüglich einem als feststehend angenommenen Gehäuse der Regneranordnung um eine typischerweise vertikal ausgerichtete Drehachse DA drehbar ist. Die Regneranordnung kann als Kreisregner mit kontinuierlicher Drehbewegung oder als Sektorenregner mit alternierender Drehrichtung betrieben sein. Der Antrieb der Drehung der Düsenanordnung erfolgt vorzugsweise mittels eines von wenigstens einem Teil des zu der Düsenanordnung strömenden Wassers angetriebenen Turbinenrads und eines drehzahluntersetzenden Getriebes.

Der Regneranordnung ist über eine Zuleitung ZL, z. B. über einen Bewässerungscomputer mit einer Wasserquelle, insbesondere einer Pumpe oder einer allgemeinen Wasserversorgung verbindbar oder absperrbar. Bei Zuleitung von unter Leitungsdruck stehendem Wasser durch die Zuleitung durchströmt dieses ein Regulierventil RE und eine Antriebseinrichtung AE und tritt in Form mehrerer Einzelstrahlen aus der Düsenanordnung DU aus. Die Düsenanordnung wird durch die Antriebseinrichtung kontinuierlich um die Drehachse DA gedreht, beim Sektorenregnerbetrieb mit abwechselnder Drehrichtungsumschaltung an den Sektorengrenzen. Die aktuelle Winkelstellung wird fortlaufend mittels eines Winkelsensorsignals SD eines Drehwinkelsensors DS in einer Steuereinrichtung SE ermittelt. Die Steuereinrichtung gibt in Abhängigkeit von der momentanen Drehwinkelstellung der Düsenanordnung ein Steuersignal SI an ein Stellglied in der Regneranordnung, welches das Regulierventil betätigt und dieses so einstellt, dass eine drehwinkelabhängige Reichweite der von der Düsenanordnung abgegebenen Strahlanordnung erreicht wird. Vorteilhafterweise ist der maximale einstellbare Strömungsquerschnitt des Regulierventils kleiner als die Summe der Düsenquerschnitte aller Einzeldüsen der Düsenanordnung.

Fig. 6 zeigt schematisch für eine um eine vertikale Drehachse DA drehbare Düsenanordnung DU ein Strahlbild mit sechs aus Einzeldüsen der Düsenanordnung abgegebenen Einzelstrahlen S1H, S2H, ... bis S6H in einer Einzelstellung einer Beregnungsvorrichtung auf maximale Reichweite RH. Die einzelnen Strahlen S1H bis S6H sind idealisiert als über ihren jeweiligen gesamten Bahnverlauf ungestörte und konzentrierte gebündelte Strahlen eingezeichnet, um Strahlparameter wie Überkreuzungen und Reichweiten besser zu veranschaulichen. Die Strahlen verlaufen alle im wesentlichen in einer gemeinsamen vertikalen Ebene, welche vorzugsweise durch die vertikale Drehachse DA geht.

Der ungestörte Verlauf entspricht dem Strahlverlauf von Solostrahlen, also den jeweiligen Einzelstrahlen in der fiktiven Situation ohne andere Strahlen. Auch für Solostrahlen weicht der reale Strahlverlauf von der durchgehend konzentrierten gebündelten Form ab und zeigt mit zunehmendem Weg entlang der Strahlbahn eine Aufweitung und Zerteilung, sowohl in radialer Richtung als auch senkrecht zu der genannten gemeinsamen Ebene.

Während für die vereinfachten Bahnverläufe der Solostrahlen konkrete Reichweiten R1H bis R6H eingetragen sind, zeigen die realen Solostrahlen aufgrund der Strahlaufweitung radiale Beregnungsbereiche, wie für den Strahl S4H mit RB4 eingetragen mit einer Verteilung der Beregnungsdichte um ein Maximum der Beregnungsdichte. Ein solcher radialer Beregnungsbereich sei beispielsweise als der Bereich definiert, innerhalb dessen die Beregnungsdichte wenigstens 20 % der maximalen Beregnungsdichte innerhalb der Verteilung beträgt. Vorteilhafterweise überlappen die in radialer Richtung aufeinander folgenden Beregnungsbereiche zumindest für die überwiegende Zahl der Solostrahlen nicht. Insbesondere können für die gegebene, aber geringe Strahlaufweitung der Solostrahlen Düsen benutzt werden, welche große und/oder genau wählbare und verstellbare Reichweiten der Solostrahlen erzielen. Düsen für definierte Strahlformen sind an sich in großer Zahl bekannt. Strahlen mit geringer Strahlaufweitung lassen sich, im Unterschied zu Solarstrahlen für die Beregnung der genannten radialen Strecke von der Düsenanordnung, vorteilhaft ohne gravierende Veränderung der Strahlform bei ein und derselben Düse über einen großen Reichweitenbereich durch Variation der Durchflussmenge veränderlich einstellen.

Für die ungestörte Überlagerung aller Solostrahlen ergäbe sich dann eine unbefriedigend ungleichmäßige radiale Verteilung der Beregnungsdichte. Durch die Überkreuzung der Strahlverläufe wird eine Störung der Solostrahlen eingefügt, welche in einer Verbreiterung und Nivellierung der Beregnungsdichte gegenüber den den einzelnen Solostrahlen zugeordneten Verteilungen resultiert.

Von besonderem Vorteil ist, dass die einzelnen Strahlen als Solostrahlen mittels eines stromaufwärts angeordneten, allen Strahlen gemeinsamen Regulierventils über einen großen Veränderungsbereich in der Reichweite verändert werden können, bei der kollektiven Veränderung aber die geringe Aufweitung als Solostrahl und den relativen Verlauf zu den anderen Strahlen beibehalten. Hierdurch lässt sich vorteilhafterweise mit wenigen Düsen eine Grundverteilung der Beregnungsdichte vorgeben, welche durch die bewusst eingefügte Störung der Strahlverläufe durch die Überkreuzungen nivelliert wird. Da die Reichweiten monoton mit der Durchflussrate korreliert sind, ergibt sich auch eine automatische Anpassung der ausgebrachten Wassermenge an die Reichweite der Strahlanordnung.

In Fig. 6 sind drei Strahlbilder zu einer maximal einstellbaren Reichweite RH in Fig. 6 (A) in einer minimal einstellbaren Reichweite RL in Fig. 6 (C) und einer mittleren Reichweite RM in Fig. 6 (B) gegenübergestellt, um die qualitativ gleichbleibenden Strahlbilder zu veranschaulichen. Als Reichweite der Strahlanordnung ist dabei der Einfachheit halber die Reichweite des am weitesten reichenden Strahls als Solostrahl S6H bzw. S6M bzw. S6L ohne Berücksichtigung einer Verteilung der Beregnungsdichte und/oder einer Strahlstörung eingetragen.

Mit der Verringerung der Strahlweiten verringern sich typischerweise auch die radialen Ausdehnungen der Beregnungsbereiche, wie mit RB4H, RB4M und RB4L angedeutet.

In Fig. 7 ist das Strahlverhalten an einer Überkreuzung zweier Strahlen SA, SB vereinfacht skizziert. Die gebündelt eingezeichneten Strahlen sind im Realfall fluktuierend aufgeweitet und aufgeteilt, so dass sich die Strahlen überwiegend ungestört durchdringen können. Ein Teil der Strahlen wird aber bei der Überkreuzung aus dem ungestörten Strahlverlauf mehr oder weniger ausgelenkt und bildet ein Störbild, welches sowohl wie mit unterbrochenen Linien angedeutet als kleinteilige Streuung SS als auch in Form einer zusätzlichen Aufweitung oder Zerteilung der weiterführenden Strahlen auftreten kann. Wie aus Fig. 6 ersichtlich, treten im Verlauf eines Strahls mehrere solche Überkreuzungen auf, so dass sich die Störungen kumulieren.

Die Kreuzungswinkel WK an Strahlüberkreuzungen sind vorteilhafterweise größer als 10 Grad. Vorteilhafterweise beträgt ein über alle Überkreuzungen gemittelter mittlerer Überkreuzungswinkel wenigstens 30 Grad.

In Fig. 8 ist ein vergrößerter schematischer Ausschnitt einer Düsenanordnung mit einer Strahlanordnung mit mehreren austretenden Strahlen S1 bis S6 skizziert. Die Strahlanordnung bildet beim Austritt aus der Düsenanordnung vorteilhafterweise ein divergierendes Strahlenbündel. Die Winkel W1, ..., W6 der Austrittsrichtungen gegen die vertikale Richtung der Drehachse DA sind vorteilhafterweise für die einzelnen Strahlen verschieden. Der kleinste Winkle W1 beträgt vorteilhafterweise wenigstens 6 Grad, insbesondere wenigstens 9 Grad. Vorteilhafterweise beträgt der kleinste Winkel höchstens 20 Grad, insbesondere höchstens 15 Grad.

Der größte Austrittswinkel W6 beträgt vorteilhafterweise maximal 60 Grad. Die Differenz zwischen dem größten Austrittswinkel und dem kleinsten Austrittswinkel W6 - W1 beträgt vorteilhafterweise wenigstens 30 Grad.

Die Strahlen verlassen die Einzeldüsen vorteilhafterweise im wesentlichen in laminarer Strahlform. Für die Reichweiten der Einzelstrahlen gilt zumindest für die überwiegende Anzahl, vorzugsweise alle der Einzelstrahlen, dass ein größerer Austrittswinkel gegen die Vertikale mit einer größeren Reichweite korreliert ist, wie auch im Beispiel nach Fig. 6 angenommen.

Die Düsenaustritte können, wie in dem Beispiel nach Fig. 8 angedeutet, bezüglich der Drehachse DA entgegen gesetzt innerhalb der Düsenanordnung positioniert sein, sind aber alle in die gleiche Richtung, in der Skizze der Fig. 8 nach links gerichtet. Die Austrittswinkel gegen die Vertikale sind alle in gleicher Richtung gegen die Vertikale geneigt.

Vorteilhafterweise weisen die Einzeldüsen zumindest teilweise unterschiedliche Düsenquerschnitte für unterschiedliche Durchflussraten in die verschiedenen Einzelstrahlen auf, wobei vorzugsweise zumindest für die überwiegende Anzahl der Einzelstrahlen gilt, dass mit durch den Austrittswinkel bestimmter zunehmender Reichweite der Düsenquerschnitt zunimmt oder zumindest nicht abnimmt. Vorteilhafterweise ist dem am weitesten reichenden Strahl S6 der größte Düsenquerschnitt zugeordnet.

Die vorstehend und die in den Ansprüchen angegebenen sowie die den Abbildungen entnehmbaren Merkmale sind sowohl einzeln als auch in verschiedener Kombination vorteilhaft realisierbar. Die Erfindung ist nicht auf die beschriebenen Ausführungsbeispiele beschränkt, sondern im Rahmen fachmännischen Könnens in mancherlei Weise abwandelbar.

## Patentansprüche

1. Beregnungsvorrichtung mit einem Regner mit einer im Beregnungsbetrieb um eine im wesentlichen vertikale Drehachse (DA) über einen vorgebbaren Winkelbereich drehbaren Düsenanordnung (DU),
mit Stellmitteln zur veränderlichen Einstellung der Reichweite (R) einer von der Düsenanordnung (DU) abgegebenen Strahlanordnung,
mit einer in das Gehäuse des Regners integrierten elektronischen Steuereinrichtung (SE), welche einen programmierbaren Speicher enthält, in welchem zu einer Mehrzahl von Winkelstellungen der Düsenanordnung (DU) ein einer jeweils zugeordneter Reichweite entsprechender Steuerwert für die Steuerung der Stellmittel einprogrammierbar ist,
und welche im Beregnungsbetrieb in Abhängigkeit von der Drehwinkelstellung der Düsenanordnung (DU) die Stellmittel ansteuert,
**dadurch gekennzeichnet,**
**dass** die Düsenanordnung (DU) mehrere Einzeldüsen zur Abgabe einzelner Strahlen der Strahlanordnung enthält
und **dass** zur Einstellung der Reichweite der Strahlanordnung die Stellmittel ein durch die Steuereinrichtung (SE) in Abhängigkeit von der Winkelstellung veränderlich steuerbares Regulierventil (RE) enthalten, welches in das Gehäuse des Regners integriert ist.

2. Vorrichtung nach Anspruch 1, **dadurch gekennzeichnet, dass** die Einzeldüsen der Düsenanordnung (DU) in fester Winkelstellung bezüglich der Drehachse (DA) ausgerichtet sind.

3. Vorrichtung nach Anspruch 1 oder 2, **dadurch gekennzeichnet, dass** die einzelnen Strahlen (SA) divergierend aus den Einzeldüsen austreten.

4. Vorrichtung nach einem der Ansprüche 1 bis 3, **dadurch gekennzeichnet, dass** die Drehung der Düsenanordnung (DU) gleichmäßig erfolgt.

5. Vorrichtung nach einem der Ansprüche 1 bis 4, **dadurch gekennzeichnet, dass** die Drehung der Düsenanordnung (DU) über einen Antrieb (AE) erfolgt, welcher von wenigstens einem Teil des zu der Düsenanordnung strömenden Wassers durchströmt ist.

6. Einrichtung nach einem der Ansprüche 1 bis 5, **dadurch gekennzeichnet, dass** ein Drehwinkelsensor (DS) in das Gehäuse des Regners integriert ist.

7. Vorrichtung nach einem der Ansprüche 1 bis 6, **dadurch gekennzeichnet, dass** ein Akkumulator in das Gehäuse des Regners integriert ist und eine Solarzellenanordnung (SZ) den Akkumulator (AB) auflädt.

8. Vorrichtung nach einem der Ansprüche 1 bis 7, **dadurch gekennzeichnet, dass** die Anzahl der vom Benutzer einprogrammierten Wertepaare kleiner ist als die Anzahl der in der Steuereinrichtung (SE) unterscheidbaren Drehwinkelstellungen der Düsenanordnung (DU) und die Steuereinrichtung (SE) für Drehwinkel-Zwischenstellungen, zu welchen kein Steuerwert durch den Benutzer einprogrammiert ist, jeweils einen Steuerwert durch Interpolation aus in Drehrichtung der Düsenanordnungen (DU) benachbarten Wertepaaren von Drehwinkelstellung und einprogrammiertem Steuerwert ermittelt.

9. Vorrichtung nach einem der Ansprüche 1 bis 7, **gekennzeichnet durch** eine Programmiereinrichtung mit einem ersten Bedienelement, mittels welcher in einer Einstellphase ein aktueller Steuerwert zu einer aktuellen Drehwinkelstellung (W1, W2) einprogrammierbar ist.

10. Vorrichtung nach Anspruch 9, **dadurch gekennzeichnet, dass** in der Einstellphase mittels eines weiteren Bedienelements die Drehwinkelstellung (W1, W2) der Düsenanordnung und/oder die Reichweite beeinflussbar ist.

11. Vorrichtung nach Anspruch 8 oder 10, **dadurch gekennzeichnet, dass** die Programmiereinrichtung mit den Bedienelementen (BE1, BE2) in das Gehäuse des Regners integriert ist.

12. Verfahren zum Betrieb einer Beregnungsvorrichtung,
bei welcher eine Düsenanordnung (DU), umfassend mehrere Einzeldüsen zur Abgabe einzelner Strahlen der Strahlanordnung, um eine Drehachse (DA) drehbar ist und in einer gegebenen ersten Anzahl unterscheidbarer Drehwinkelstellungen die Reichweite (R) einer von der Düsenanordnung (DU) abgebbaren Strahlanordnung (SA) mittels einer Steuereinrichtung (SE) einstellbar ist, dass die Düsenanordnung (DU) gleichmäßig gedreht wird,
dass in den verschiedenen Drehwinkelstellungen der gesamte radiale Bereich bis zu der jeweils zugeordneten Reichweite (R) durch die Strahlanordnung (SA) gleichmäßig beregnet wird,
**dadurch gekennzeichnet,**
**dass** für eine größere Reichweite (R) eine höhere Durchflussrate durch die Düsenanordnung (DU) eingestellt wird als für eine geringere Reichweite (R).

13. Verfahren nach Anspruch 12, **dadurch gekennzeichnet, dass** in einer Einstellphase zu einer zweiten Anzahl der unterscheidbaren Drehwinkelstellungen (W1, W2), welche wesentlich geringer ist als die erste Anzahl, jeweils ein Steuerwert für die Reichweite (R) in einen Speicher einprogrammiert wird, und dass in einer Betriebsphase die Reichweite (R) in Drehwinkelstellungen mit in der Einstellphase einprogrammierten Steuerwerten diese einprogrammierten Steuerwerte und in anderen Drehwinkelstellungen (Wi) interpolierte Steuerwerte, welche aus einprogrammierten Steuerwerten aus zu der jeweiligen Drehwinkelstellung benachbarten Drehwinkelstellungen (W1, W2) durch Interpolation gewonnen werden, zur Einstellung der Reichweite herangezogen werden.

14. Verfahren nach Anspruch 11, **dadurch gekennzeichnet, dass** die Interpolation nach einer solchen Vorschrift vorgenommen wird, dass die Endpunkte (Ei) der den interpolierten Steuerwerten entsprechenden Reichweiten (Ri) auf einer Geraden zwischen zwei benachbarten Endpunkten (E1, E2) zu einprogrammierten Steuerwerten liegen.

## Claims

1. Sprinkling apparatus with a sprinkler with a nozzle arrangement (DU) that can rotate through a predetermined angle range about an essentially vertical axis of rotation (DA) in sprinkler operation,
with adjusting means for variable setting of the range (R) of a jet arrangement generated by the nozzle arrangement (DU),
with an electronic control unit (SE) integrated in the housing of the sprinkler, containing a programmable memory, in which one control value corresponding to each range coordinated with a plurality of angle settings of the nozzle arrangement (DU) can be programmed for control of the adjusting means,
and which actuates the adjusting means in sprinkler operation as a function of the angle setting of the nozzle arrangement (DU),
**characterised in that**
the nozzle arrangement (DU) contains several individual nozzles to generate individual jets of the jet arrangement
and the adjusting means contain a regulating valve (RE) variably controllable by the control unit (SE)as a function of the angle setting for setting the range of the jet arrangement, which is integrated in the housing of the sprinkler.

2. Device according to claim 1, **characterised in that** the individual nozzles of the nozzle arrangement (DU) are oriented in a fixed angle setting relative to the axis of rotation (DA).

3. Device according to claim 1 or 2, **characterised in that** the individual jets (SA) emerge divergently from the individual nozzles.

4. Device according to one of claims 1 to 3, **characterised in that** the rotating of the nozzle arrangement (DU) is uniform.

5. Device according to one of claims 1 to 4, **characterised in that** the rotating of the nozzle arrangement (DU) occurs via a drive unit (AE), through which at least part of the water flowing to the nozzle arrangement flows.

6. Device according to one of claims 1 to 5, **characterised in that** a rotation angle sensor (DS) is integrated in the housing of the sprinkler.

7. Device according to one of claims 1 to 6, **characterised in that** a storage battery is integrated in the housing of the sprinkler and a solar cell arrangement (SZ) charges the storage battery (AB).

8. Device according to one of claims 1 to 7, **characterised in that** the number of pairs of values which the user can program is less than the number of distinguishable rotation angle settings of the nozzle arrangement (DU) in the control unit (SE) and the control unit (SE) each time determines a control value for intermediate angle settings when no control value is programmed by the user by means of interpolation from neighbouring pairs of angle setting values in the direction of rotation of the nozzle arrangements (DU) and the programmed control value.

9. Device according to one of claims 1 to 7, **characterised by** a programming unit with a first operating element by means of which a current control value for a current rotation angle setting (W1, W2) can be programmed in a setup phase.

10. Device according to claim 9, **characterised in that** the rotation angle setting (W1, W2) of the nozzle arrangement and/or the range can be influenced in the setup phase by means of an additional operating element.

11. Device according to claim 8 or 10, **characterised in that** the programming unit is integrated with the operating elements (BE1, BE2) in the housing of the sprinkler.

12. Method for operation of a sprinkler apparatus, wherein a nozzle arrangement (DU) comprising several individual nozzles to generate individual jets of the jet arrangement can rotate about an axis of rotation (DA) and the range (R) of a jet arrangement (SA) generated by the nozzle arrangement (DU) can be adjusted by means of a control unit (SE) in a given first number of distinguishable rotation angle settings, so that the nozzle arrangement (DU) rotates uniformly,
the entire radial zone up to the particular assigned range (R) is uniformly irrigated by the jet arrangement (SA) in the different angle settings,
**characterised in that**
a higher flow rate through the nozzle arrangement (DU) is set for a longer range (R) than for a shorter range (R).

13. Method according to claim 12, **characterised in that** in a setup phase each time a control value for the range (R) is programmed into a memory for a second number of distinguishable rotation angle settings (W1, W2) that is significantly less than the first number and in an operating phase the range (R) in rotation angle settings with control values programmed in the setup phase uses these programmed control values and in other rotation angle settings (Wi) interpolated control values are used to set the range that are obtained by interpolation from programmed control values from neighbouring rotation angle settings (W1, W2) to the particular angle setting.

14. Method according to claim 11, **characterised in that** the interpolation is done by a protocol such that the end points (Ei) of ranges (Ri) corresponding to the interpolated control values lie on a straight line between two neighbouring end points (E1, E2) to programmed control values.

## Revendications

1. Dispositif d'arrosage qui est équipé d'un arroseur avec un système de buses (DU) rotatif tournant, en mode arrosage, autour d'un axe de rotation (DA) essentiellement vertical sur une plage angulaire prédéfinissable ;
de moyens de réglage pour modifier le réglage de la portée (R) d'un système de jets diffusés par le système de buses (DU) ;
d'un dispositif de commande (SE) électronique intégré dans le boîtier de l'arroseur et contenant une mémoire programmable dans laquelle une valeur de commande pour la commande des moyens de réglage correspondant à une portée respectivement affectée est programmée pour un grand nombre de positions angulaires du système de buses (DU) ;
et qui excite les moyens de réglage en mode arrosage en fonction de la position de l'angle de rotation du système de buses (DU),
**caractérisé en ce que** le système de buses (DU) comporte plusieurs buses individuelles pour diffuser des jets individuels du système de jets et **en ce que** pour régler la portée du système de jets, les moyens de réglage comprennent une soupape de réglage (RE) commandée de façon variable par le dispositif de commande (SE) en fonction de la position angulaire et intégrée dans le boîtier de l'arroseur.

2. Dispositif selon la revendication 1 **caractérisé en ce que** les buses individuelles du système de buses (DU) sont orientées dans une position angulaire fixe par rapport à l'axe de rotation (DA).

3. Dispositif selon la revendication 1 ou 2 **caractérisé en ce que** les différents jets (SA) sortent des buses individuelles dans des directions divergentes.

4. Dispositif selon l'une quelconque des revendications 1 à 3 **caractérisé en ce que** le système de buses (DU) tourne de manière homogène.

5. Dispositif selon l'une quelconque des revendications 1 à 4 **caractérisé en ce que** la rotation du système de buses (DU) se fait par le biais d'un entraînement (AE) traversé par au moins une partie de l'eau s'écoulant vers le système de buses.

6. Dispositif selon l'une quelconque des revendications 1 à 5 **caractérisé en ce qu**'un capteur d'angle de rotation (DS) est intégré dan le boîtier de l'arroseur.

7. Dispositif selon l'une quelconque des revendications 1 à 6 **caractérisé en ce qu**'un accumulateur est intégré dans le boîtier de l'arroseur et en ce qu'un système de cellules solaires (SZ) charge l'accumulateur (AB).

8. Dispositif selon l'une quelconque des revendications 1 à 7 **caractérisé en ce que** le nombre de paires de valeurs programmées par l'utilisateur est inférieur au nombre de positions d'angle de rotation distinguables du système de buses (DU) dans le dispositif de commande (SE) et **en ce que** le dispositif de commande (SE) pour les positions intermédiaires de l'angle de rotation pour lesquelles aucune valeur de commande n'est programmée par l'utilisateur calcule respectivement une valeur de commande par interpolation à partir des paires de valeurs de la position de l'angle de rotation voisines dans le sens de rotation des systèmes de buses (DU) et d'une valeur de commande programmée.

9. Dispositif selon l'une quelconque des revendications 1 à 7 **caractérisé par** un dispositif de programmation avec un premier élément de réglage permettant de programmer dans une phase de réglage une valeur de commande actuelle à une position d'angle de rotation actuelle (W1, W2).

10. Dispositif selon la revendication 9 **caractérisé en ce que** dans la phase de réglage, un autre élément de réglage permet d'influencer la position de l'angle de rotation (W1, W2) du système de buses et/ou la portée.

11. Dispositif selon la revendication 8 ou 10 **caractérisé en ce que** le dispositif de programmation est intégré avec les éléments de réglage (BE1, BE2) dans le boîtier de l'arroseur.

12. Procédé pour l'utilisation d'un dispositif d'arrosage dans lequel un système de buses (DU) comprenant plusieurs buses individuelles pour diffuser des jets individuels du système de jets, peut tourner autour d'un axe de rotation (DA) et dans lequel la portée (R) d'un système de jets pouvant être diffusés par le système de buses (DU) peut être réglée au moyen d'un dispositif de commande (SE) à un premier nombre donné de positions d'angle de rotation distinguables, dans lequel le système de buses (DU) tourne de manière homogène et dans lequel le système de jets (SA) arrose de manière homogène l'ensemble de la plage radiale jusqu'à la portée (R) respectivement affectée dans les différentes positions d'angle de rotation, **caractérisé en ce que** pour une portée (R) plus importante, le système de buses (DU) règle un débit supérieur à celui réglé pour une portée (R) plus courte.

13. Procédé selon la revendications 12 **caractérisé en ce que,** dans une phase de réglage, une valeur de commande pour la portée (R) est respectivement programmée dans une mémoire à un deuxième nombre de positions d'angle de rotation distinguables (W1, W2) essentiellement inférieur au premier nombre et **en ce que** pour régler la portée dans une phase de fonctionnement, on utilise la portée (R) dans des positions d'angle de rotation avec des valeurs de commande programmées dans la phase de réglage, ces valeurs de commande programmées et des valeurs de commande interpolées dans d'autres positions d'angle de rotation (Wi) obtenues par interpolation à partir des valeurs de commande programmées à partir des positions d'angle de rotation (W1, W2) voisines de la position d'angle de rotation concernée.

14. Procédé selon la revendication 11 **caractérisé en ce que** l'interpolation se fait suivant une telle directive de manière à ce que les points extrêmes (Ei) des portées (Ri) correspondant aux valeurs de commande interpolées se trouvent sur une droite entre deux points extrêmes voisins (E1, E2) par rapport à des valeurs de commande programmées.
